# EUROPÄISCHE PATENTSCHRIFT

(11) **EP 0 953 391 B1**
(45) Veröffentlichungstag und Bekanntmachung des Hinweises auf die Patenterteilung: **28.05.2003**
(21) Anmeldenummer: 99107791.8
(22) Anmeldetag: 20.04.1999
(51) Int. Cl.: B22D 11/04

(54) **Hubtisch mit Oszillationsantrieb für eine Stranggiesseinrichtung**
Elevator table with oscillating drive for a continuous casting installation
Table élévatrice entrainé à osciller pour une installation de coulée continue

(30) Priorität: 21.04.1998 DE 19817701
(43) Veröffentlichungstag der Anmeldung: 03.11.1999
(73) Patentinhaber: SMS Demag AG, 40237 Düsseldorf (DE)
(72) Erfinder: Zajber, Adolf Gustav, 40764 Langenfeld (DE); Weyer, Axel Dipl.-Ing., 42349 Wuppertal (DE); Arnolds, Gerhard, 45481 Mülheim (DE); Schmitz, Wolfgang, 40667 Meerbusch (DE)
(74) Vertreter: Valentin, Ekkehard, Dipl.-Ing.

(56) Entgegenhaltungen:
- EP-A- 0 032 116
- EP-A- 0 150 357
- EP-A- 0 421 560
- EP-A- 0 468 607
- AT-B- 383 521
- DE-A- 2 248 066
- DE-A- 3 635 949
- DE-C- 4 341 719

## Beschreibung

Die Erfindung betrifft eine Einrichtung zum Stranggießen von Stahl, bestehend aus einer in Gießrichtung oszillierenden, in einem Hubtisch gehaltenen Stranggießkokille und mindestens einem auf den Hubtisch wirkenden Oszillationsantrieb.

Aus dem Stand der Technik sind hydraulische Oszillationsantriebe für Hubtische von Stranggießeinrichtungen bekannt, die eine Kokillenoszillation mit beliebigen Geschwindigkeitskurven zulassen, beispielsweise entsprechend einer asymmetrischen Sinuskurve. Der technische Hintergrund für die Einflußnahme auf die Oszillationsbewegung des Hubtisches und damit der Kokille besteht darin, die Schmierzeit zwischen der Kokillenwand und der Stranghaut zu verlängern und die Negativ-Stripzeit optimal zu gestalten. Diese Effekte wirken sich vorteilhaft auf die Oszillationsmarkenausbildung, insbesondere die Oszillationsmarkentiefe aus. Außerdem verbessert sich die Temperaturkonstanz der Stranghaut über die gesamte Breite der Kokille.

Aus der DE 43 41 719 C1 geht beispielsweise eine Einrichtung zum Stranggießen von Stahl mit einer in Gießrichtung oszillierenden Stranggießkokille hervor, die mit einem hydraulischen Oszillationsantrieb verbunden ist, der neben den üblichen sinusförmigen Oszillationskurven auch andersförmige Oszillationskurven zuläßt. Die Stranggießkokille ist an sich quer zur Gießrichtung erstreckenden, beidendig fest ein- und vorgespannten Federpaketen gelagert, die sich auf beiden Seiten der Stranggießkokille seitlich neben deren Schmalseitenplatten befinden. Mittig zwischen den übereinander angeordneten Federpaketen befindet sich jeweils ein Befestigungsblock, unter dem jeweils der als Servo-Hydraulikzylinder ausgebildete, insgesamt somit zwei Zylinder umfassende Oszillationsantrieb angeordnet ist. Die Befestigungsblöcke übertragen die von den Hydraulikzylindern ausgeführte Oszillationsbewegung auf die an ihnen befestigte Kokille.

Weiterhin ist aus dem Stand der Technik eine Oszillationseinrichtung für eine Stranggießkokille mit einem sogenannten Parallelogramm-Hebelsystem bekannt. An einem Lagerständer sind Parallel-Lenker schwenkbar geführt, die den Kokillentisch mit der Kokille tragen. Zur oszillierenden Bewegung der Stranggießkokille sind Servo-Hydraulikzylinder vorgesehen. Die Servozylinder sind mit ihrer Bodenplatte ortsfest verankert und mit ihrer Kolbenstange gelenkig mit dem Kokillentisch verbunden. Die Seitenverlagerung des Kokillentisches wird durcch ein elastisches Verbindungselement ausgeglichen.

Ein Nachteil des Parallelogramm-Hebelsystems ist der hohe Raumbedarf, der für die Installation einer solchen Oszillationseinrichtung in bestehenden Stranggießanlagen erforderlich ist.

Ausgehend von diesem Stand der Technik liegt der Erfindung daher die Aufgabe zugrunde, eine Stranggießeinrichtung der eingangs erwähnten Art zu schaffen, mit der sich nahezu beliebige Geschwindigkeitskurven des Hubtisches fahren lassen und die zugleich massearm und räumlich kompakt baut

Im einzelnen wird die Aufgabe bei einer Einrichtung der eingangs erwähnten Art dadurch gelöst, daß der Hubtisch mit unterhalb seiner Tischebene verlaufenden Führungsblöcken ausgebildet ist, zwischen denen ein stationärer Spannblock angeordnet ist, und entlang der Kokillenschmalseiten unterhalb der Tischebene zu beiden Seiten des Spannblocks jeweils zwischen bzw. in diesem und dem zu ihm benachbarten Führungsblock im Abstand übereinander mindestens zwei einzelne, nachgiebig weiche Blattfedern in zueinander sowie in Bezug auf die jeweiligen an der gegenüberliegenden Kokillenschmalseite angeordneten Blattfedern paralleler Lage eingespannt sind.

Der Kokillentisch kann beispielsweise aus zwei an den Kokillenschmalseiten angeordneten, U-förmigen Sattelträgern, die über parallel zu den Kokillenbreitseiten verlaufende Traversen miteinander verbunden sind, bestehen. Die nach unten weisenden Schenkel der Sattelträger bilden in diesem Fall die Führungsblöcke des Hubtisches, in deren Mitte der ortsfeste Spannblock angeordnet ist. Bei einer anderen Ausführung lassen sich die Sattelträger mit nach oben offenem U und aufrecht hochstehenden Schenkeln, d.h. umgekehrt vorsehen; an einem die Sattelträger überspannenden feststehenden Tragrahmen könnten die Hydraulikzylinder des Oszillationsantriebes dann hängend angeordnet werden.

Während die bekannten, vorgespannten Blattfederpakete auch dazu dienen, die Kokille zu tragen, geht die Erfindung einen davon völlig abweichenden Weg. Denn die an jeder Kokillenschmalseite vorhandenen zwei Blattfederpaare aus voneinander parallel beabstandeten dünnen Einzel-Blattfedern übernehmen keine tragende Funktion mehr. Sie zentrieren den Hubtisch und ermöglichen eine taumelfreie Kokillenbewegung. Durch die jeweils in Längsrichtung und in der Bewegungsrichtung parallele Anordnung der Blattfedern an jeder Seite des Kokillensattels wird der Hubtisch und damit die Kokille exakt geführt. Bei einer auf zwei unabhängigen Hubtischen aufsitzenden Kokille wird durch die Parallelanordnung der dünnen, weichen Blattfedern gleichzeitig erreicht, daß die Einzelhubtische in der Waage gehalten werden. Die beiden Blattfederpaare an jeder Seite ermöglichen somit eine statische Lagerung und die Führung des Hubtisches in Quer- und in Längsrichtung. Aufgrund der weichen, dünnen Blattfedern, die keine wesentliche Gegenkraft ausüben und sich problemlos durchbiegen können, erlauben es zudem, eine beliebige Kurve, d.h. unterschiedliche Geschwindigkeiten zu fahren.

Eine bevorzugte Ausführung der Erfindung sieht vor, daß der Oszillationsantrieb aus vier Hydraulikzylindern besteht, von denen jeweils zwei an jeder Kokillenseite angeordnet und mit einem Ende an den Führungsblöcken und mit ihrem anderen Ende an einem ortsfesten Tragrahmen befestigt sind. Somit können möglicherweise auftretende unterschiedliche Reibungskräfte an den Kokillenseiten über die vorzugsweise positions- oder kraftgeregelten Hydraulikzylinder abgefangen werden. Zudem läßt sich mit zwei an jeder Seite angeordneten Zylindern eine saubere und kontrollierte Hubtischbewegung erreichen, weil die Kräfte bzw. Kraftmomente immer im Gleichgewicht sind und durch die Federpaare aus einzelnen Blattfedern nicht ausgependelt werden.

In einer bevorzugten Ausgestaltung der Erfindung dient der Tragrahmen sowohl als ortsfeste Lagerung für die Hydraulikzylinder als auch die Spannblöcke. Das gesamte System ist damit in einem einzigen, gegenüber dem oszillierenden Hubtisch ortsfesten Rahmen gelagert. Alternativ ist es selbstverständlich auch möglich, daß die Hydraulikzylinder und die Spannblöcke jeweils auf unterschiedlichen, jedoch feststehenden Lagerflächen angeordnet sind.

Als alternativer Oszillationsantrieb läßt sich vorteilhaft ein seitlich am Hubtisch angeordneter Kokillenschmalseitenantrieb einsetzen. Dies ist deshalb möglich, da die Stranggießeinrichtung aufgrund der je Kokillenschmalseite angeordneten zwei Blattfederpaare bereits exakt geführt ist

In einer vorteilhaften Ausgestaltung der Erfindung sind die Hydraulikzylinder in einer durch die Führungsblöcke gelegten Querschnittsebenen seitlich neben den Führungsblöcken angeordnet.

In einer weiteren Ausgestaltung der Erfindung sind die Hydraulikzylinder mit einem Ende an einem unteren Abschnitt des Führungsblocks und mit dem anderen Ende oberhalb dieser Anlenkung an dem ortsfesten Tragrahmen befestigt. Durch die hieraus resultierende, hängende Anordnung der Hydraulikzylinder und des damit verbundenen Hubtisches ergibt sich eine verbesserte Eigenstabilität der beweglichen Teile der Stranggießeinrichtung.

Nachfolgend wird die Erfindung anhand von zwei Ausführungsbeispielen des näheren erläutert. Es zeigen:
- Fig. 1: eine perspektivische Ansicht einer Einrichtung zum Stranggießen mit an den Schmalseiten eines Hubtisches jeweils zwei angeordneten Blattfederpaaren; und
- Fig. 2: eine alternative Ausgestaltung des Oszillationsantriebes einer Stranggießeinrichtung im Längsschnitt.

Der insgesamt mit 1 bezeichnete Hubtisch besteht aus an den Schmalseiten der in der Fig. 1 nicht gezeigten Kokille angeordneten U-förmigen Sattelträgern 2, die von zwei Führungsblöcken 3.1, 3.2 und einer horizontal in Tischebene 4 verlaufenden Schmalseiten-Traverse 5 gebildet werden.

Rechtwinklig von der Schmalseiten-Traverse 5 erstrecken sich in Richtung der Breitseite der Kokille Breitseitenträger 6.1 und 6.2, die an ihrem anderen Ende ebenfalls mit einem übereinstimmend aufgebauten U-förmigen Sattelträger 2 verbunden sind. Die Oberflächen der Breitseitenträger 6.1, 6.2 und des Schmalseitenträgers 5 bilden die Tischebene 4 zur Aufnahme der Kokille.

Zwischen den Führungsblöcken 3.1 und 3.2 befindet sich mittig ein Spannblock 7, der auf einer Fundamentstütze 8 verankert ist. Zwei übereinander angeordnete, einzelne, dünne Blattfedern sind als Blattfederpaare 9.1, 10.1 bzw. 9.2, 10.2 an dem Spannblock 7 befestigt. Jede Blattfeder 9.1, 9.2 bzw. 10.1, 10.2 ist auf einer Seite mit dem Führungsblock 3.1 bzw. 3.2 und auf der anderen Seite an dem ortsfesten Spannblock 7 befestigt.

Seitlich an den Führungsblöcken 3.1, 3.2 befinden sich Lagerflansche 12.1, 12.2, in denen eine Kolbenstange 13.1, 13.2 eines Hydraulikzylinders 14.1, 14.2 angelenkt ist.

Mit ihrem unteren Ende stützen sich die Hydraulikzylinder 14.1, 14.2 gelenkig über Befestigungsflansche 15.1, 15.2 an Fundamentstützen 16.1, 16.2 ab.

Zur Erläuterung des Ausführungsbeispiels in Fig. 2 mit "hängender" Anordnung des Hubtisches 1 wird auf die Erläuterung zu Fig. 1 Bezug genommen. Übereinstimmende Baugruppen tragen identische Bezugsziffern.

Der Hauptunterschied der Ausführungsform nach Fig. 2 besteht darin, daß der Spannblock 7 und die Hydraulikzylinder 14.1, 14.2 ihr Widerlager nicht in Fundamentstützen, sondern in einem einheitlichen Tragrahmen 18 finden, der eine hängende Anordnung des Hubtisches erlaubt. Zu diesem Zweck sind die Lagerflansche 12.1, 12.2 zur Aufnahme der Kolbenstangen 13.1, 13.2 (vgl. Fig. 1) im gezeigten Ausführungsbeispiel unten an den Führungsblöcken 3.1, 3.2 angeordnet. Der Tragrahmen 18 besitzt zu diesem Zweck in einer durch die Führungsblöcke 3.1,3.2 gelegten Querschnittsebene sich nach oben erstreckende Tragarme 19.1, 19.2, die jweils oben durch Querschenkel 21.1, 21.2 begrenzt werden. An den Querschenkeln 21.1, 21.2 sind die Hydraulikzylinder über ihre Zylinderböden gelenkig befestigt. Bei einer Abwandlung dieser Ausführung können die nach unten offenen U-förmigen Sattelträger und der feststehende Tragrahmen in der Zeichnungsebene der Fig. 2 um 180° nach oben geklappt, d.h. in umgekehrter Anordnung mit nach oben offenem U der Sattelträger und diese überbrückenden Tragrahmen 18 vorgesehen werden; in diesem Fall hängen die Zylinder an dem feststehenden Tragrahmen.

## Patentansprüche

1. Einrichtung zum Stranggießen von Stahl, bestehend aus einer in Gießrichtung oszillierenden, in einem Hubtisch gehaltenen Stranggießkokille und mindestens einem auf den Hubtisch wirkenden Oszillationsantrieb,
**dadurch gekennzeichnet,**
- **daß** der Hubtisch (1) mit unterhalb seiner Tischebene (4) verlaufenden Führungsblöcken (3.1, 3.2) ausgebildet ist, zwischen denen ein stationärer Spannblock (7) angeordnet ist,
- und entlang der Kokillenschmalseiten unterhalb der Tischebene (4) zu beiden Seiten des Spannblocks (7) jeweils zwischen bzw. in diesem und dem zu ihm benachbarten Führungsblock (3.1 bzw. 3.2) im Abstand übereinander mindestens zwei einzelne, nachgiebig weiche Blattfedern (9.1, 10.1 bzw. 9.2, 10.2) in zueinander sowie in Bezug auf die jeweiligen an der gegenüberliegenden Kokillenschmalseite angeordneten Blattfedern (9.1, 10.1) bzw. 9.2, 10.2) paralleler Lage eingespannt sind.

2. Einrichtung zum Stranggießen von Stahl nach Anspruch 1,
**dadurch gekennzeichnet,**
**daß** der Oszillationsantrieb aus vier Hydraulikzylindern (14.1, 14.2) besteht, von denen jeweils zwei an jeder Kokillenseite angeordnet und mit ihrem einen Ende an den Führungsblöcken (3.1, 3.2) und mit ihrem anderen Ende an einem ortsfesten Tragrahmen (18) befestigt sind.

3. Einrichtung zum Stranggießen von Stahl nach Anspruch 2,
**dadurch gekennzeichnet,**
**daß** die Hydraulikzylinder (14.1, 14.2) in einer durch die Führungsblöcke (3.1, 3.2) gelegten Querschnittsebene seitlich neben den Führungsblöcken angeordnet sind.

4. Einrichtung zum Stranggießen von Stahl nach Anspruch 1 oder 2,
**dadurch gekennzeichnet,**
**daß** der Spannblock (7) an dem Tragrahmen (18) angeordnet ist.

5. Einrichtung zum Stranggießen von Stahl nach einem der Ansprüche 2 bis 4,
**dadurch gekennzeichnet,**
**daß** die Hydraulikzylinder (14.1, 14.2) mit einem Ende an einem unteren Abschnitt des Führungsblocks (3.1, 3.2) und mit dem anderen Ende oberhalb dieser Anlenkung an dem ortsfesten Tragrahmen (18) befestigt sind.

6. Einrichtung zum Stranggießen von Stahl nach Anspruch 1,
**dadurch gekennzeichnet,**
**daß** der Oszillationsantrieb aus mindestens einem, seitlich am Hubtisch (1) angeordneten Kokillenschmalseitenantrieb besteht.

## Claims

1. Equipment for continuous casting of steel, consisting of a continuous casting mould, which oscillates in pouring direction and which is mounted at a lifting table, and at least one oscillatory drive acting on the lifting table, **characterised in that** the lifting table (1) is formed with guide blocks (3.1, 3.2) which extend below its table plane (4) and between which a stationary clamping block (7) is arranged, and along the mould narrow sides and below the table plane (4) at least two individual flexibly soft leaf springs (9.1, 10.1 or 9.2, 10.2) are clamped in place at a spacing one above the other and in parallel position relative to one another as well as with respect to the respective leaf springs (9.1, 10.1 or 9.2, 10.2), which are arranged at the opposite mould narrow side, on either side of the clamping block (7) in each instance between - or in - this and the guide block (3.1 or 3.2) adjacent thereto.

2. Equipment for continuous casting of steel according to claim 1, **characterised in that** the oscillatory drive consists of four hydraulic cylinders (14.1, 14.2), of which in each instance two are arranged at each mould side and are fastened by one end thereof to the guide blocks (3.1, 3.2) and by the other end thereof to a stationary support frame (18).

3. Equipment for continuous casting of steel according to claim 2, **characterised in that** the hydraulic cylinders (14.1, 14.2) are arranged in a cross-sectional plane, which extends through the guide blocks (3.1, 3.2), laterally adjacent to the guide blocks.

4. Equipment for continuous casting of steel according to claim 1 or 2, **characterised in that** the clamping block (7) is arranged at the support frame (18).

5. Equipment for continuous casting of steel according to one of claims 2 to 4, **characterised in that** the hydraulic cylinders (14.1, 14.2) are fastened by one end to a lower section of the guide block (3.1, 3.2) and, above this pivot connection, by the other end to the stationary support frame (18).

6. Equipment for continuous casting of steel according to claim 1, **characterised in that** the oscillatory drive consists of at least one mould narrow-side drive arranged laterally at the lifting table (1).

## Revendications

1. Installation de coulée en continu d'acier, consistant en une lingotière de coulée continue oscillant dans le sens de coulée maintenue dans une table élévatrice et en au moins un entraînement oscillatoire agissant sur la table élévatrice,
**caractérisée en ce que**
- la table élévatrice (1) est configurée avec des blocs de guidage (3.1, 3.2) s'étendant sous son plan de table (4), entre lesquels est disposé un bloc de serrage (7) stationnaire,
- et que, le long des côtés étroits de la lingotière, sous le plan de la table (4) vers les deux côtés du bloc de serrage (7), respectivement entre ou dans ce demier et le bloc de guidage le jouxtant (3.1 ou 3.2) au moins deux ressorts à lames individuels, malléables à volonté (9.1, 10.1 ou 9.2, 10.2) sont tendus à distance l'un au dessus de l'autre et en position parallèle l'un par rapport à l'autre ainsi que par rapport aux ressorts à lames respectifs (9.1, 10.1 ou 9.2, 10.2) disposés sur le côté étroit opposé de la lingotière.

2. Installation de coulée en continu d'acier selon la revendication 1,
**caractérisée en ce que**
l'entraînement oscillatoire consiste en quatre vérins hydrauliques (14.1, 14.2), dont respectivement deux sont disposés sur chaque côté de la lingotière et sont fixés par l'une de leurs extrémités aux blocs de guidage (3.1, 3.2) et par leur autre extrémité à un cadre porteur fixe (18).

3. Installation de coulée en continu d'acier selon la revendication 2,
**caractérisée en ce que**
les vérins hydrauliques (14.1, 14.2) sont disposés dans un plan en coupe transversale déterminé par les blocs de guidage (3.1, 3.2) latéralement près des blocs de guidage.

4. Installation de coulée en continu d'acier selon la revendication 1 ou 2,
**caractérisée en ce que**
le bloc de serrage (7) est disposé sur le cadre porteur (18).

5. Installation de coulée en continu d'acier selon une des revendications 2 à 4,
**caractérisée en ce que**
les vérins hydrauliques (14.1, 14.2) sont fixés par une extrémité à une section inférieure du bloc de guidage (3.1, 3.2) et par leur autre extrémité au dessus de cette articulation avec le cadre porteur fixe (18).

6. Installation de coulée en continu d'acier selon la revendication 1,
**caractérisée en ce que**
l'entraînement oscillatoire consiste en au moins un entraînement sur le côté étroit de la lingotière disposé latéralement sur la table élévatrice (1).
